# EUROPÄISCHE PATENTSCHRIFT

(11) **EP 1 764 025 B1**
(45) Veröffentlichungstag und Bekanntmachung des Hinweises auf die Patenterteilung: **20.08.2008**
(21) Anmeldenummer: 06017320.0
(22) Anmeldetag: 19.08.2006
(51) Int. Cl.: A47L 13/258

(54) **Klappbare Wischerplatte**
Foldable mop plate
Balai laveur pliable

(30) Priorität: 16.09.2005 DE 102005044509
(43) Veröffentlichungstag der Anmeldung: 21.03.2007
(73) Patentinhaber: LEIFHEIT AG, 56377 Nassau/Lahn (DE)
(72) Erfinder: Fischer, Klaus-Jürgen, 56379 Holzappel (DE)

(56) Entgegenhaltungen:
- EP-A- 0 451 443
- DE-C2- 3 745 013
- DE-U1- 29 519 320
- US-A1- 2003 167 589

## Beschreibung

Die Erfindung betrifft eine klappbare Wischerplatte mit einem ersten Plattenflügel, der um eine erste Achse dreh- und/oder schwenkbar ist, und mit einem zweiten Plattenflügel, der um eine - von der ersten Achse verschiedene - zweite Achse dreh- und/oder schwenkbar ist.

Aus der Patentschrift DE 37 45 013 C2 ist ein Mopphalter mit zwei auseinanderklappbaren Flügeln für die Aufnahme eines Moppbezugs, wobei die Flügel gelenkig miteinander verbunden sind, bekannt. Der Moppbezug ist mit seinen beiden schmalseitigen Enden mit Hilfe von Schwenkbügeln an den schmalseitigen Enden des jeweiligen Flügels lösbar festgeklemmt. In der Arbeitsstellung befinden sich die beiden Flügel in einer Ebene. Zur Bildung einer Rastverbindung in der Arbeitsstellung weist einer der Flügel eine hervorspringende Nase auf, die in einen Arretierungsvorsprung des anderen Flügels greift. Zum Lösen der Rastverbindung ist eine Klinke vorgesehen, mit der der Arretierungsvorsprung von der Arretierungskante weg geschwenkt werden kann. Auch aus DE 102 10 569 A1 ist eine zweiteilige klappbare Wischerplatte mit im wesentlichen gleichem Aufbau bekannt.

Aus DE 295 19 320 U1 offenbart eine klappbare Wischerplatte deren jeweils um eine eigene Achse drehbare Plattenflügel zur Herbeiführung der Arbeitsstellung miteinander verrastbar sind.

Diese bekannten klappbaren Wischerplatten haben den Nachteil, dass die Rastverbindung zum Erzielen der Arbeitsstellung nur mühsam und mit Geschick und hohem Druck auf den die Wischerplatte tragenden Stiel erzielbar ist. Besonders nachteilig wirkt es sich aus, dass zum Auseinanderklappen der Plattenflügel der Wischer in der Regel mit Hilfe des Stiels angehoben werden muss, so dass die beiden Wischerplatten durch die Gewichtskraft nach unten fallen können. Dies wird aber ganz erheblich dadurch erschwert, dass dieser Vorgang gleichzeitig mit dem Treten der Löseklinke erfolgen muss. Die Belastungsrichtung der Klinke zum Lösen der Rastverbindung steht hierbei genau entgegengesetzt zur Zugrichtung am Stiel, die zum Anheben und zum Bewirken eines Aufklappens erforderlich ist. Der Benutzer muss sehr viel Geschicklichkeit aufwenden, um gleichzeitig die auf einer Wischerplatte angeordnete Klinke nach unten zu drücken und gleichzeitig die Wischerplatte mit dem Stiel nach oben zu ziehen. Wenn der Benutzer mit dem Fuß eine zu große auf die Klinke ausübt, lässt sich die Wischerplatte mit dem Stiel nicht anheben. Wenn der Benutzer mit dem Fuß eine zu geringe Kraft auf die Löseklinke ausübt, lässt sich die Wischerplatte mit dem Stiel zwar anheben, jedoch ist die Rastverbindung dann nicht gelöst. Selbst dann wenn der Benutzer ausreichend Geschicklichkeit entwickelt hat, den schwierigen Lösevorgang zu bewältigen, wird dies jedoch als beschwerlich, kraft- und zeitraubend erachtet.

Aus DE 40 11 713 A1 ist eine klappbare Wischerplatte bekannt, bei der die Wischerplatten in der Arbeitsstellung nicht miteinander, sondern an einem mit den Wischerplatten gelenkig verbundenen Mittelteil verrastet sind. Auch hier ist eine Löseklinke vorgesehen, die zum Lösen der Rastverbindung nach unten gedrückt werden muss, während gleichzeitig die Wischerplatte mit dem an ihr befestigten Stiel nach oben gezogen werden muss. Diese klappbare Wischerplatte weist dieselben Nachteile auf, wie die bereits erwähnten beiden anderen Wischerplatten.

Der Erfindung liegt daher die Aufgabe zugrunde, eine klappbare Wischerplatte anzugeben, die einerseits einfach und zuverlässig entriegelt und geklappt werden kann und die andererseits ein zuverlässiges lösbares Fixieren der Aufklappstellung gewährleistet.

Die Aufgabe wird durch eine klappbare Wischerplatte gelöst, die **dadurch gekennzeichnet** ist, dass der erste Plattenflügel zumindest ein erstes Rastmittel aufweist, mit dem der erste Plattenflügel mit der zweiten Achse - wieder lösbar - verrastbar ist.

Erfindungsgemäß wurde erkannt, dass eine zuverlässige und einfache Arretierung der Plattenflügel in der Arbeitsstellung dadurch erreicht werden kann, dass ein Plattenflügel mit der Achse des anderen Plattenflügel verrastet wird. Eine solche Rastverbindung ist außerdem besonders einfach wieder lösbar.

In einer vorteilhaften Ausführungsvariante der klappbaren Wischerplatte, ist ein Halteelement vorgesehen, an dem die erste und die zweite Achse angeordnet sind.

Vorzugsweise weist der zweite Plattenflügel ein zweites Rastmittel auf, mit dem der zweite Plattenflügel mit der ersten Achse verrastbar ist.

In einer besonders sicher verrastenden Ausführungsform der klappbaren Wischerplatte, weist das erste Rastmittel zumindest eine erste Rastnase auf, die im Verrastungszustand vom zweiten Plattenflügel gegen die zweite Achse gedrückt wird, wodurch die Rastverbindung unterstützt wird. Analog kann es vorteilhafterweise vorgesehen sein, dass das zweite Rastmittel eine zweite Rastnase aufweist, die vorteilhafterweise zur Verstärkung der Rastverbindung durch den ersten Plattenflügel im Verrastungszustand gegen die erste Achse gedrückt wird.

In einer vorteilhaften Ausführungsform der klappbaren Wischerplatte umgreift das erste Rastmittel im verrasteten Zustand der Wischerplatte, die zweite Achse zumindest teilweise. Darüber hinaus kann vorteilhafterweise vorgesehen sein, dass das zweite Rastmittel im verrasteten Zustand der Wischerplatte die erste Achse zumindest teilweise umgreift.

Die klappbare Wischerplatte weist in einer Ausführungsform eine Lösevorrichtung zum Löse der Verrastung des ersten Plattenflügels und/oder zum Lösen des zweiten Plattenflügels auf. Vorzugsweise ist die Lösevorrichtung an und/oder in einem Plattenflügel angeordnet.

In einer besonders vorteilhaften Ausführungsform weist die Lösevorrichtung einen Lösehebel -beispielsweise ein Fußpedal- auf. Der Lösehebel kann vorteilhafterweise drehbar und/oder schwenkbar an und/oder in einem Plattenflügel angeordnet sein. Vorzugsweise ist der Lösehebel derart ausgebildet, dass er wahlweise in eine Verrastungsstellung oder eine Lösestellung überführbar ist.

In einer ganz besonders vorteilhaften Ausführungsform der erfindungsgemäßen klappbaren Wischerplatte ist der Lösehebel in der Lösestellung vorübergehend fixierbar. Hierzu kann beispielsweise eine dritte Rastvorrichtung zum vorübergehenden Fixieren des Lösehebels in der Lösestellung vorgesehen sein. Diese Ausführungsform hat den ganz besonderen Vorteil, das nach Betätigung des Lösehebels die Wischerplatte beispielsweise dann, wenn sie an einen Stiel montiert ist, durch Anheben des Stiels automatisch in die Klappstellung fällt, unabhängig davon ob der Benutzer den Lösehebel gedrückt hält oder nicht. Hierdurch wird vorteilhafterweise erreicht, dass zum Auseinanderklappen der Plattenflügel das Anheben der Wischerplatte mit dem Stiel nicht gleichzeitig mit dem Treten des Lösepedals erfolgen muss. Vielmehr kann der Benutzer zunächst das Lösepedal bedienen und dann ohne auf einem Bein balancieren zu müssen, die Wischerplatte sicher und zuverlässig Auseinanderklappen. In einer vorteilhaften Weiterbildung ist vorgesehen, dass die vorübergehende Fixierung des Lösehebels automatisch dann aufgehoben wird, wenn die klappbare Wischerplatte in die Arbeitsstellung überführt wird. Dies kann beispielsweise durch einen Vorsprung, der die dritte Rastvorrichtung beim Erreichen der Arbeitsstellung trennt, erzielt werden.

In einer vorteilhaften Ausführungsform weist die Lösevorrichtung eine Wippe auf. Vorzugsweise ist ein Arm der Wippe zum Lösen der Verrastung gegen das Halteelement schwenkbar. Es kann in einer vorteilhaften Ausführungsform zusätzlich vorgesehen sein, dass ein Arm der Wippe zum vorübergehenden Fixieren des Lösehebels beispielsweise an einer Wischerplatte einrastbar ist, während der andere Arm des Lösehebels zum Lösen der Einrastung dient.

In einer ganz besonders vorteilhaften Ausführungsform der klappbaren Wischerplatte ist der erste Plattenflügel inklusive der von ihm getragenen Lösevorrichtungsteile genauso schwer ausgebildet, wie der zweite Plattenflügel inklusive der von diesem getragenen Lösevorrichtungsteile. Diese Ausführungsform hat den ganz besonderen Vorteil, dass diese Wischerplatte besonders gut in einer Wischtuchtrocknungsvorrichtung verwendet werden kann, die das Wischtuch nach dem Prinzip der Trockenschleuder durch Rotation ausschleudert; da keine Unwucht auftritt.

Die erfindungsgemäße klappbare Wischerplatte kann beispielsweise Bestandteil eines Reinigungsgeräts mit einem Stiel und/oder oder einem Handgriff sein.

In einer vorteilhaften Ausführungsform des Reinigungsgerätes sind die Wischerplatte und der Stiel gelenkig miteinander verbunden. Die gelenkige Verbindung kann beispielsweise als Kardanverbindung und/oder als kardanische Verbindung ausgebildet sein.

In einer besonders vorteilhaften Ausführungsform ist die gelenkige Verbindung - wieder lösbar - arretierbar. Diese Ausführungsform ist besonders vorteilhaft, zur Verwendung des Reinigungsgeräts mit einer schleudernden Trockenvorrichtung, da hierbei durch eine arretierte Verbindung die Gefahr eines unkontrollierten Schlenkerns oder Ausschlagens während des Ausschleudervorgangs vermieden ist. Zur - wieder lösbaren - Arretierung der gelenkigen Verbindung kann eine Arretierungsrastvorrichtung vorgesehen sein. Diese weist in einer vorteilhaften Ausführungsform einen Rastvorsprung, insbesondere eine Rastnase, auf. Vorteilhafterweise kann die Arretierungsrastvorrichtung eine Federeinrichtung aufweisen, durch die der Rastvorsprung Federkraft beaufschlagt ist. Ganz besonders kostengünstig und effizient arbeitend ist ein Reinigungsgerät, bei dem die Arretierungsrastvorrichtung und/oder der Rastvorsprung und/oder die Federeinrichtung einstückig mit einem Gelenkteil der gelenkigen Verbindung von Wischerplatte und Stiel hergestellt ist.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig.1: eine erfindungsgemäße klappbare Wischerplatte im zusammengeklappten Zustand von der Seite,
- Fig. 2: die erfindungsgemäße klappbare Wischerplatte in einer Schnittdarstellung,
- Fig. 3: die erfindungsgemäße klappbare Wischerplatte in einer Perspektivansicht,
- Fig. 4: die erfindungsgemäße klappbare Wischerplatte in einer Schnittdarstellung,
- Fig. 5: die erfindungsgemäße klappbare Wischerplatte in einer weiteren Perspektivdarstellung,
- Fig. 6: eine Detailansicht einer erfindungsgemäßen klappbaren Wischerplatte in der verrasteten Stellung (Arbeitsstellung)
und
- Fig. 7: die erfindungsgemäße klappbare Wischerplatte nach dem Lösen der Verrastung.

Figur 1 zeigt eine klappbare Wischerplatte 1 mit einem ersten Plattenflügel 3, der um eine erste Achse 5 drehbar gelagert ist. Die klappbare Wischerplatte 1 weist einen zweiten Plattenflügel 7 auf, der um eine - von der ersten Achse verschiedene - zweite Achse 9 drehbar gelagert ist. Der erste Plattenflügel 3 weist ein erstes Rastmittel 11, das als erste Rastnase 13 ausgebildet ist, auf. Mit dem ersten Rastmittel 11 ist der erste Plattenflügel 3 mit der zweiten Achse 9 - wieder lösbar- verrastbar. Der zweite Plattenflügel 7 weist ein zweites Rastmittel 15, das als zweite Rastnase 17 ausgeführt ist, auf. Mit dem zweiten Rastmittel 15 ist der zweite Plattenflügel 7 mit der ersten Achse 5 - wieder lösbar- verrastbar. Die erste Achse 5 und die zweite Achse 9 sind gemeinsam an einem Halteelement 19 angeordnet. Die klappbare Wischerplatte 1 weist eine Aufnahme 21 für einen Stiel auf, die gelenkig mit dem Halteelement 19 verbunden ist. Die gelenkige Verbindung ist als kardanische Verbindung 23 ausgebildet. Der erste Plattenflügel 3 weist einen Lösehebel 25, der als Fußpedal 27 ausgebildet ist, auf. Der Lösehebel 25 ist als Wippe ausgebildet (in dieser Darstellung nicht erkennbar) und ist in der gezeigten Stellung der klappbaren Wischerplatte vorübergehend mit Hilfe einer dritten Rastvorrichtung 51 festgelegt. Die Funktionsweise des Lösehebels 25 ist in den Figuren 6 und 7 dargestellt.

Figur 2 zeigt die erfindungsgemäße klappbare Wischerplatte in einer Schnittdarstellung, deren Schnittlinie die in Figur 1 mit A bezeichnet ist. Es ist zu erkennen, dass die klappbare Wischerplatte neben der ersten Rastnase 13 und eine weitere Rastnase 31 aufweist. Analog weist der zweite Plattenflügel neben der zweiten Rastnase 17 eine weitere zweite Rastnase 29 auf. Die weitere erste Rastnase 31 dienst ebenfalls zur Verrastung des ersten Plattenflügels mit der zweiten Achse. Die weitere zweite Rastnase 29 dient analog zur Verrastung des zweiten Plattenflügels 7 mit der ersten Achse 5.

Figur 3 zeigt die erfindungsgemäße klappbare Wischerplatte in einer Perspektivdarstellung. Es ist deutlich die kardanische Verbindung 23 zwischen dem Halteelement 19 und der Stielaufnahme 21 erkennbar. Der erste Plattenflügel 3 und der zweite Plattenflügel 7 weisen Ösen 33 zum Befestigen eines Wischtuchs auf.

In Figur 4 ist die erfindungsgemäße klappbare Wischerplatte im Längsschnitt dargestellt. Besonders gut lässt sich hier der Aufbau des Halteelements 19 erkennen, dass die erste Achse 5 und die zweite Achse 9 hält, um die der erste Plattenflügel 3 und der zweite Plattenflügel 7 drehbar gelagert sind. Sehr deutlich ist auch die kardanische Verbindung 23 dargestellt, die mit einem Arretierungsrastmittel 35 vorübergehend - wieder lösbar - in einer Mittelstellung fixierbar ist. Das Arretierungsrastmittel 35 weist eine erste Federnase 37, die in eine erste Kerbe 39 eingreift, auf. Darüber hinaus weist das Arretierungsrastmittel 35 eine weitere Federnase 41, die in eine weitere Kerbe 43 eingreift, auf. Die erste Federnase 37 ist einstückig mit der Stielaufnahme 21 hergestellt. Die zweite Federnase 41 ist einstückig mit dem Halteelement 19 hergestellt.

Figur 5 zeigt die erfindungsgemäße klappbare Wischerplatte in einer Perspektivdarstellung analog zu Figur 3 von der anderen Seite.

Figur 6 zeigt einen Detailausschnitt einer erfindungsgemäßen klappbaren Wischerplatte mit einem Halteelement 19, das eine erste Achse 5 und eine zweite Achse 9 trägt. Um die erste Achse 5 ist ein erster Plattenflügel 3 drehbar gelagert. Der erste Plattenflügel 3 weist ein erstes Rastmittel 11, das eine Federnase 13 beinhaltet auf. In dem gezeigten verrasteten Zustand ist die Federnase 13 des ersten Plattenflügels 3 mit der zweiten Achse 9 - wieder lösbar - verrastbar. Der zweite Plattenflügel 7, der um die zweite Achse 9 drehbar gelagert ist, drückt mit seiner Stirnfläche 45 gegen die erste Rastnase 13 und unterstützt dadurch den Verrastungszustand. Zum Lösen der Rastverbindung ist ein Lösehebel 25, der ein Fußpedal 27 umfasst, vorgesehen. Der Lösehebel 25 ist als Wippe ausgebildet und um die Drehachse 47 drehbar angeordnet. Das Fußpedal 27 ist durch den ersten Wippenarm 49 gebildet. Der erste Wippenarm 49 weist eine dritte Rastvorrichtung 51 auf. Die dritte Rastvorrichtung 51 beinhaltet eine Rastvorrichtungsnase 53, mit der der Lösehebel in der Lösestellung - wieder lösbar - fixiert werden kann. Die Rastvorrichtungsnase 53 ist derart ausgebildet, dass sie bei heruntergedrücktem Lösehebel 25 hinter dem Rand des Ausschnitts der ersten Wischerplatte 3 einrastet, in dem die Wippe angeordnet ist. Beim Lösevorgang - das bedeutet beim Herunterdrücken des ersten Wippenarms 49 - wird der zweite Wippenarm 55 gegen das Halteelement 19 geschwenkt, hierdurch wird die Verrastung der Wischerplatten aufgehebelt.

In Figur 7 ist die erfindungsgemäße Klappbare Wischerplatte kurz nach dem Lösen der Verrastung gezeigt. Es ist deutlich zu erkennen, dass durch die vorübergehende Fixierung des Lösehebels 25 keine Gefahr besteht, dass die Wischerplatte von selbst wieder in den Verrastungszustand fällt. Vielmehr muss hierzu der Benutzer das Halteelement 19, beispielsweise mit Hilfe eines Stiels, nach unten - gegen den Fußboden - drücken, wodurch dann die Arretierungsverrastung des Lösehebels 25 automatisch wieder getrennt wird.

Die Erfindung wurde in Bezug auf eine besondere Ausführungsform beschrieben. Es ist jedoch selbstverständlich, dass Änderungen und

Abwandlungen durchgeführt werden können, ohne dabei den Schutzbereich der nachstehenden Ansprüche zu verlassen.

### Bezugszeichenliste:

- 1: klappbare Wischerplatte
- 3: erster Plattenflügel
- 5: erste Achse
- 7: zweiter Plattenflügel
- 9: zweite Achse
- 11: erstes Rastmittel
- 13: erste Rastnase
- 15: zweites Rastmittel
- 17: zweite Rastnase
- 19: Halteelement
- 21: Aufnahme
- 23: kardanische Verbindung
- 25: Lösehebel
- 27: Fußpedal
- 29: zweite Rastnase
- 31: erste Rastnase
- 33: Ösen
- 35: Arretierungsrastmittel
- 37: erste Federnase
- 39: erste Kerbe
- 41: zweite Federnase
- 43: weitere Kerbe
- 45: Stirnfläche
- 47: Drehachse
- 49: erste Wippenarm
- 51: dritte Rastvorrichtung
- 53: Rastvorrichtungsnase
- 55: zweiter Wippenarm

## Patentansprüche

1. Klappbare Wischerplatte (1) mit einem ersten Plattenflüge (3), der um eine erste Achse (5) dreh- und/oder schwenkbar ist, und mit einem zweiten Plattenflügel (7), der um eine - von der ersten Achse verschiedene - zweite Achse (9) dreh- und/oder schwenkbar ist, **dadurch gekennzeichnet, dass** der erste Plattenflügel zumindest ein erstes Rastmittel (11) aufweist, mit dem der erste Plattenflügell (3) mit der zweiten Achse (9) - wieder lösbar - verrastbar ist.

2. Klappbare Wischerplatte nach Anspruch 1 , **dadurch gekennzeichnet, dass** ein die erste Achse und die zweite Achse an einem gemeinsamen Halteelement (19) angeordnet sind.

3. Klappbare Wischerplatte nach einem der Ansprüche 1 oder 2, **dadurch gekennzeichnet, dass** der zweite Plattenflügel ein zweites Rastmittel (15) aufweist, mit dem der zweite Plattenflügel mit der ersten Achse verrastbar ist.

4. Klappbare Wischerplatte nach einem der Ansprüche 1 bis 3, **dadurch gekennzeichnet, dass** das erste Rastmittel zumindest eine erste Rastnase (31) aufweist.

5. Klappbare Wischerplatte nach Anspruch 4, **dadurch gekennzeichnet, dass** der zweite Plattenflügel (7) die erste Rastnase (31) im Verrastungszustand gegen die zweite Achse drückt.

6. Klappbare Wischerplatte nach einem der Ansprüche 1 bis 5, **dadurch gekennzeichnet, dass** das zweite Rastmittel zumindest eine zweite Rastnase (29) aufweist.

7. Klappbare Wischerplatte nach Anspruch 6, **dadurch gekennzeichnet, dass** der erste Plattenflügel die zweite Rastnase im Verrastungszustand gegen die erste Achse (5) drückt.

8. Klappbare Wischerplatte nach einem der Ansprüche 1 bis 7, **dadurch gekennzeichnet, dass** das erste Rastmittel (11) im verrasteten Zustand der Wischerplatte die zweite Achse (9) zumindest teilweise umgreift.

9. Klappbare Wischerplatte nach einem der Ansprüche 1 bis 8, **dadurch gekennzeichnet, dass** das zweite Rastmittel (15) im verrasteten Zustand der Wischerplatte die erste Achse (5) zumindest teilweise umgreift.

10. Klappbare Wischerplatte nach einem der Ansprüche 1 bis 9, **dadurch gekennzeichnet, dass** eine - beispielsweise ein Fußpedal (27) beinhaltende - Lösevorrichtung zum Lösen der Verrastung des ersten Plattenflügels und/oder zum Lösen des zweiten Plattenflügels vorgesehen ist.

11. Klappbare Wischerplatte nach Anspruch 10, **dadurch gekennzeichnet, dass** die Lösevorrichtung an und/oder in einem Plattenflügel (3) angeordnet ist.

12. Klappbare Wischerplatte nach einem der Ansprüche 10 oder 11, **dadurch gekennzeichnet, dass** die Lösevorrichtung einen Lösehebel (25) beispielsweise ein Fußpedal (27) - aufweist und dass der Lösehebel in der Lösestellung vorübergehend fixierbar ist.

13. Reinigungsgerät mit einem Stiel und einer klappbaren Wischerplatte (1) nach einem der Ansprüche 1 bis 12.

14. Reinigungssystem mit einer - vorzugsweise schleudernden - Trockenvorrichtung und mit einer klappbaren Wischerplatte nach einem der Ansprüche 1 bis 12 und/oder mit einem Reinigungsgerät nach Anspruch 13.

## Claims

1. Foldable mop plate (1) with a first plate wing (3) which is rotatable and/or pivotable about a first spindle (5), and with a second plate wing (7) which is rotatable and/or pivotable about a second spindle (9) - which is different from the first spindle, **characterized in that** the first plate wing has at least one first latching means (11) with which the first plate wing (3) can be latched - re-releasably - to the second spindle (9).

2. Foldable mop plate according to Claim 1, **characterized in that** the first spindle and the second spindle are arranged on a common holding element (19).

3. Foldable mop plate according to either of Claims 1 and 2, **characterized in that** the second plate wing has a second latching means (15) with which the second plate wing can be latched to the first spindle.

4. Foldable mop plate according to one of Claims 1 to 3, **characterized in that** the first latching means has at least one first latching lug (31).

5. Foldable mop plate according to Claim 4, **characterized in that,** in the latching state, the second plate wing (7) presses the first latching lug (31) against the second spindle.

6. Foldable mop plate according to one of Claims 1 to 5, **characterized in that** the second latching means has at least one second latching lug (29).

7. Foldable mop plate according to Claim 6, **characterized in that,** in the latching state, the first plate wing presses the second latching lug (29) against the first spindle (5).

8. Foldable mop plate according to one of Claims 1 to 7, **characterized in that,** in the latched state of the mop plate, the first latching means (11) at least partially engages around the second spindle (9).

9. Foldable mop plate according to one of Claims 1 to 8, **characterized in that,** in the latched state of the mop plate, the second latching means (15) at least partially engages around the first spindle (5).

10. Foldable mop plate according to one of Claims 1 to 9, **characterized in that** a release device - for example containing a foot pedal (27) - is provided for releasing the latching of the first plate wing and/or for releasing the second plate wing.

11. Foldable mop plate according to Claim 10, **characterized in that** the release device is arranged on and/or in a plate wing (3).

12. Foldable mop plate according to either of Claims 10 and 11, **characterized in that** the release device has a release lever (25) - for example a foot pedal (27), and **in that** the release lever can be temporarily fixed in the release position.

13. Cleaning apparatus with a handle and a foldable mop plate (1) according to one of Claims 1 to 12.

14. Cleaning system with a - preferably spinning - drying device and with a foldable mop plate according to one of Claims 1 to 12 and/or with a cleaning apparatus according to Claim 13.

## Revendications

1. Cadre de lavage pliable (1) comprenant une première plaque de cadre (3) qui peut tourner et/ou pivoter autour d'un premier axe (5), et une deuxième plaque de cadre (7) qui peut tourner et/ou pivoter autour d'un deuxième axe (9) différent du premier axe, **caractérisé en ce que** la première plaque de cadre présente au moins un premier moyen d'encliquetage (11) avec lequel la première plaque de cadre (3) peut être encliquetée de manière desserrable avec le deuxième axe (9).

2. Cadre de lavage pliable selon la revendication 1, **caractérisé en ce que** le premier axe et le deuxième axe sont disposés sur un élément de retenue commun (19).

3. Cadre de lavage pliable selon l'une quelconque des revendications 1 ou 2, **caractérisé en ce que** la deuxième plaque de cadre présente un deuxième moyen d'encliquetage (15) avec lequel la deuxième plaque de cadre peut être encliquetée avec le premier axe.

4. Cadre de lavage pliable selon l'une quelconque des revendications 1 à 3, **caractérisé en ce que** le premier moyen d'encliquetage présente au moins un premier nez d'encliquetage (31).

5. Cadre de lavage pliable selon la revendication 4, **caractérisé en ce que** la deuxième plaque de cadre (7) presse le premier nez d'encliquetage (31) dans l'état d'encliquetage contre le deuxième axe.

6. Cadre de lavage pliable selon l'une quelconque des revendications 1 à 5, **caractérisé en ce que** le deuxième moyen d'encliquetage présente au moins un deuxième nez d'encliquetage (29).

7. Cadre de lavage pliable selon la revendication 6, **caractérisé en ce que** la première plaque de cadre presse le deuxième nez d'encliquetage (29) dans l'état d'encliquetage contre le premier axe (5).

8. Cadre de lavage pliable selon l'une quelconque des revendications 1 à 7, **caractérisé en ce que** le premier moyen d'encliquetage (11) vient en prise au moins en partie autour du deuxième axe (9) dans l'état encliqueté du cadre de lavage.

9. Cadre de lavage pliable selon l'une quelconque des revendications 1 à 8, **caractérisé en ce que** le deuxième moyen d'encliquetage (15) vient en prise au moins en partie autour du premier axe (5) dans l'état encliqueté du cadre de lavage.

10. Cadre de lavage pliable selon l'une quelconque des revendications 1 à 9, **caractérisé en ce qu'**un dispositif de desserrage, comportant par exemple une pédale (27), est prévu pour desserrer l'encliquetage de la première plaque de cadre et/ou pour desserrer la deuxième plaque de cadre.

11. Cadre de lavage pliable selon la revendication 10, **caractérisé en ce que** le dispositif de desserrage est disposé sur et/ou dans une plaque de cadre (3).

12. Cadre de lavage pliable selon l'une quelconque des revendications 10 ou 11, **caractérisé en ce que** le dispositif de desserrage présente un levier de desserrage (25), par exemple une pédale (27), et **en ce que** le levier de desserrage peut être fixé temporairement dans la position de desserrage.

13. Appareil de nettoyage comprenant un manche et un cadre de lavage pliage (1) selon l'une quelconque des revendications 1 à 12.

14. Système de nettoyage comprenant un dispositif de séchage, de préférence par essorage, et un cadre de lavage pliable selon l'une quelconque des revendications 1 à 12 et/ou un appareil de nettoyage selon la revendication 13.
